# DEMANDE DE BREVET EUROPEEN

(11) **EP 0 379 473 A1**
(43) Date de publication de la demande: **25.07.1990**
(21) Numéro de dépôt: 90870009.9
(22) Date de dépôt: 17.01.1990
(51) Int. Cl.: F41G 3/26

(54) **Dispositif d'émission de lumière à l'usage de systèmes de simulation et d'entrainement au tir**

(30) Priorité: 17.01.1989 BE 8900041
(71) Demandeur: S.A. LEENTJENS-BOES, B-4400 Herstal (BE)
(72) Inventeur: Marganne, Henri, B-4400 Herstal (BE)
(74) Mandataire: Dellicour, Paul (BE)

(57) **Abrégé**

Dans le dispositif de lumière, visible ou invisible, à l'usage de systèmes de simulation et d'entraînement au tir, on utilise une surface réfléchissante permettant d'exploiter les rayons réfléchis, afin d'élargir le faisceau à courte distance.

## Description

La présente invention concerne les systèmes de simulation et d'entraînement au tir et est relative au dispositif d'émission de lumière visible ou invisible à l'usage de ces systèmes.

Dans des dispositifs d'émission de lumière connus on utilise une source lumineuse ponctuelle et un système optique simple ou composé à focale résultante unique. Ceci présente l'inconvénient que pour l'obtention d'un certain diamètre de faisceau à une certaine distance, le faisceau conique pose à courte distance un problème, lorsque la cible est équipée de récepteurs, qui sont séparés d'une distance supérieure au diamètre du faisceau.

Dans d'autres dispositifs connus on utilise une source lumineuse ponctuelle et un système optique à plusieurs focales dans le même axe et on obtient deux faisceaux concentriques de densités énergétiques différentes.

Si ce système remédie au problème sus-mentionné à moyenne et à courte distance, il en résulte un inconvénient à très courte distance où le problème reste entier.

Le but de l'invention est par suite d'élargir le faisceau à courte distance et ce but est atteint suivant l'invention par l'utilisation d'une surface réfléchissante permettant d'exploiter les rayons réfléchis.

L'invention est décrite maintenant sur la base d'un dessin annexé, montrant en :
Figures 1 et 2 un schéma de princpe de deux dispositifs connus différents, et
Figure 3 un schéma de principe du dispositif suivant l'invention.

Le schéma de la figure 1 concerne l'utilisation d'une source lumineuse ponctuelle et d'un système optique simple ou composé à focale résultante unique. Soit à une distance L un diamètre de faisceau D; à la distance 1 < L, ce diamètre est égal à $\frac{\text{1}}{\text{L}}$. Il se présente un problème à courte distance.

Le schéma de la figure 2 concerne l'utilisation d'une source lumineuse ponctuelle et d'un système optique à plusieurs focales sur un même axe. Le problème se pose ici à très courte distance.

Dans le schéma de la figure 3, représentant la caractéristique de l'invention, on utilise une surface réfléchissante 1 et un système optique 2 à focale simple ou composée.

Grâce à l'invention, tout en conservant un faisceau principal contrôlé, on obtient pour les plus courtes distances un faisceau secondaire de plus grand angle et de faible densité énergétique.

On voit dans ce schéma l'angle γ d'émission de la source, les rayons réfléchis 3 (en traits interrompus) puis réfractés 4 (en pointillés) constituant un faisceau large pour les courtes distances, et un rayon uniquement réfracté 5 (en traits pleins) qui constitue le faisceau principal.

## Revendications

1. Dispositif d'émission de lumière, visible ou invisible, à l'usage de systèmes de simulation et d'entraînement au tir, caractérisé par l'utilisation d'une surface réfléchissante permettant d'exploiter les rayon réfléchis, afin d'élargir le faisceau à courte distance.

2. Dispositif d'émission de lumière suivant la revendication 1, caractérisé en ce qu'il consiste à réaliser un faisceau principal avec rayon uniquement réfracté et un faisceau secondaire diffus de plus grand angle et de faible densité énergétique.
